# EUROPÄISCHE PATENTSCHRIFT

(11) **EP 0 444 161 B1**
(45) Veröffentlichungstag und Bekanntmachung des Hinweises auf die Patenterteilung: **08.06.1994**
(21) Anmeldenummer: 90910515.7
(22) Anmeldetag: 01.08.1990
(51) Int. Cl.: B66C 1/34, B64D 17/38

(54) **LASTTRAGVORRICHTUNG**
LOAD HOOK DEVICE
PORTE-CHARGES

(30) Priorität: 04.08.1989 CH 2895/89
(43) Veröffentlichungstag der Anmeldung: 04.09.1991
(73) Patentinhaber: Schweizerische Eidgenossenschaft vertr. durch Eidg. Flugzeugwerk Emmen der Gruppe für Rüstungsdienste des Eidg. Militärdept., CH-6032 Emmen (CH)
(72) Erfinder: DIETHELM, Bruno, CH-6403 Küssnacht am Rigi (CH); REICHMUTH, Mathias, CH-6403 Küssnacht am Rigi (CH)
(74) Vertreter: Blum, Rudolf Emil Ernst
(86) Internationale Anmeldenummer: CH9000185
(87) Internationale Veröffentlichungsnummer: WO9101934

(56) Entgegenhaltungen:
- FR-E- 0 063 936
- GB-A- 1 182 603
- US-A- 1 667 957
- US-A- 2 421 152
- US-A- 2 732 246
- US-A- 3 224 803
- US-A- 4 539 732

## Beschreibung

Die Erfindung betrifft eine Lasttragvorrichtung nach dem Oberbegriff des Patentanspruchs 1.

Eine solche Vorrichtung ist durch die GB-A-1,182,603 bekannt. Bei dieser Vorrichtung wird der Riegel lastabhängig gegen die Kraft einer Feder in seine Verriegelungsstellung gebracht. Wenn der Hubschrauber plötzlich durchsackt und das Lastseil nicht mehr belastet ist, arbeitet die Vorrichtung gleich als wenn die Last am Boden abgestellt worden wäre; die Feder drückt den Riegel in seine Entriegelungsstellung und die Sperrklinke gibt das Hakenmaul frei, so dass die Last aus dem Lasthaken gelangen kann, gleichgültig, ob der Lasthaken selbst verschwenkt oder mittels einer gesonderten Einrichtung verschwenkt werden kann. Diese bekannte Vorrichtung ist deshalb für einen Hubschrauber nicht geeignet.

Es wird bereits eine Lasttragvorrichtung für einen Hubschrauber auf dem Markt angeboten. Die im Hakenmaul liegende Sperrklinke ist dabei federbelastet und genügt den Anforderungen bei einem problemlosen Flug. Sackt der Hubschrauber aber mit seiner Last plötzlich durch, so kann das Lastseil locker hängen, die mittels Feder in der Sperrlage liegende Sperrklinke von aussen her verdrängen und damit das Hakenmaul öffnen, wodurch eine kritische Situation entstehen kann.

Durch die US-A-1,667,957 ist bereits eine Lasttragvorrichtung bekannt, bei der die Sperrklinke für das Hakenmaul in ihrer Sperrstellung formschlüssig verriegelt wird, wenn die Last angehängt ist, so dass also beim Durchsacken eines Hubschraubers und damit Entlasten des Lastseiles das Hakenmaul nicht geöffnet werden würde. Bei dieser bekannten Lasttragvorrichtung ist aber der Lasthaken am Vorrichtungsgehäuse nicht schwenkbar angelenkt, so dass also in einer Notsituation die Last nicht vom Lasthaken abgeworfen werden könnte, so dass diese bekannte Vorrichtung für eine Verwendung durch einen Hubschrauber nicht geeignet ist.

Es wird die Schaffung einer Lasttragvorrichtung bezweckt, bei der diese vorerwähnten Nachteile vermieden werden können.

Die erfindungsgemässe Lasttragvorrichtung ergibt sich durch den kennzeichnenden Teil des Patentanspruchs 1.

Bei dieser erfindungsgemässen Vorrichtung wird nunmehr die Sperrklinke formschlüssig in ihrer Sperrstellung gehalten und auf Wunsch, z.B. in einer Notsituation, kann der Lasthaken so verschwenkt werden, dass die Last vom Lasthaken abgeworfen wird.

In der Zeichnung ist ein Ausführungsbeispiel des Erfindungsgegenstandes dargestellt. Es zeigen:
Fig. 1 eine Seitenansicht, teilweise aufgebrochen, des unteren Teiles der Lasttragvorrichtung, ohne Lastseil,
Fig. 2 ein Detail der in Fig. 1 gezeigten Vorrichtung, in vergrösserter Darstellung und um 90° gedreht, mit angedeutetem Lastseil, und
Fig. 3 eine gleiche Ansicht wie die in Fig. 1, bei vertikal geöffnetem Vorrichtungsgehäuse, wobei die Sperrklinke weggelassen worden ist.

Die Lasttragvorrichtung hat ein Vorrichtungsgehäuse 1 mit der Aussenkontur 2. An Gehäuse 1 ist ein Lasthaken 3 um die Achse 4 schwenkbar angelenkt. Der Lasthaken 3 ist drehfest mit einem Betätigungsarm 5 verbunden, der somit ebenfalls um die Achse 4 schwenkbar ist. Die Vorrichtung hat eine angedeutete Anschlussstelle 6 für ein Lastseil 7. Aus Fig. 1 ist ersichtlich, dass beim Hakenmaul 8 eine Sperrklinke 9 liegt, die in nicht dargestellter Weise durch eine Feder in die das Hakenmaul 8 verschliessende Sperrstellung gemäss Fig. 1 gedrückt wird, wobei die Sperrklinke um die Stelle 10 schwenkbar ist. In den Figuren 1 und 3 befindet sich der Lasthaken 3 in seiner Betriebsstellung, in der er also eine Last tragen kann. Es ist eine nicht dargestellte Einrichtung zum ferngesteuerten Schwenken des Lasthakens 3 in seine Nicht-Betriebsstellung vorhanden, wobei also das Hakenmaul 8 geöffnet wird und die Last vom Lasthaken 3 abgegeben wird. Diese vorerwähnte Einrichtung ist bekannt und nicht dargestellt. Es soll hierzu nur so viel gesagt werden, dass über die Fernsteuerung elektrische Signale zu Magneten gegeben werden, die ein Sperrgestänge bewegen, das ein Sperrorgan entfernt, das vorher als Gegenhalter in Richtung des Pfeiles A am Betätigungsarm 5 wirksam ist. Fällt nun dieser Gegenhalter A weg, so schwenkt der Lasthaken 3 im Uhrzeigersinn, und der Betätigungsarm 5 nimmt die strichpunktierte Stellung 5' ein. Dieses Bewegen des Betätigungsarms 5 erfolgt gegen die Kraft einer Gasfeder 11. Durch Entspannen dieser Gasfeder geht dann der Lasthaken wieder in seine dargestellte Betriebsstellung zurück. Der vorerwähnte Aufbau der Lasttragvorrichtung ist bereits bekannt.

Aus Fig. 1 ist ersichtlich, dass sich im Vorrichtungsgehäuse 1 ein hin- und herbewegbarer Riegel in Form einer Stange 12 befindet. Diese Stange ist axial verschiebbar und befindet sich mit voll ausgezogenen Linien in Fig. 1 in ihrer Nicht-Betriebsstellung und mit strichpunktierter Linie in ihrer Betriebsstellung 12'. Die Stange 12 wird axial von einer Feder 13 belastet, die das Bestreben hat, die Stange 12 in Fig. 1 nach rechts in die Verriegelungsstellung 12' (Betriebsstellung) zu schieben. Diese Feder 13 stützt sich also einerends an der Stange 12 und andererends über einen Gewindezapfen 14 am Gehäuse 1 ab. Die Stange hat eine Ringnut 15, in die ein Rückhalteorgan 16 mit seinem federbelasteten Vorsprung 17 einrastbar ist, wie es in Figuren 1 und 2 gezeigt ist. Das Rückhalteorgan 16 hat einen untenliegenden Tragzapfen 18 und oben ein gegabeltes Ende 19 für die Anschlussstelle 6 des Lastseils 7. Zwischen dem Tragzapfen 18 und dem gegabelten Ende 19 weist das Rückhalteorgan 16 einen zylindrischen Teil 20 auf, der im Vorrichtungsgehäuse 1 um die Achse 21 drehbar gelagert ist. Hierzu sind zwei Wälzlager 22 und 23 vorhanden. Unter dem Wälzlager 22 befindet sich ein elastischer Ring 24, und es sind noch ein Distanzring 25 sowie ein Abdichtring 26 vorhanden. Das Rückhalteorgan 16 mit Anschlussstelle 6 ist gegenüber dem Vorrichtungsgehäuse 1 gegen die Kraft einer zweiten Feder 27 (Tellerfederpaket) im vertikaler Richtung, also in Richtung der Achse 21, verschiebbar gelagert, wobei der zylindrische Teil 20 in Fig. 2 vom Wälzlager 22 nach oben abhebt. Das Rückhalteorgan 16 ist hierbei über eine Mutter 28 und das Wälzlager 23 am Tellerfederpaket 27 abgestützt. Im unteren Ende des Tragzapfens 18 sitzt der als Stift ausgebildete Vorsprung 17, der durch eine Feder 29 nach unten gegen eine Büchse 30 gedrückt wird. Der Tragzapfen 18 liegt also innerhalb der zweiten Feder 27 (Tellerfederpaket). Ueber die beiden Wälzlager 22 und 23 ist das Vorrichtungsgehäuse 1 gegenüber der Lastseil-Anschlussstelle 6 und damit gegenüber dem Rückhalteorgan 16 frei drehbar um die Achse 21. Durch das Tellerfederpaket 27 ist weiterhin das Vorrichtungsgehäuse 1 gegenüber der Lastseil-Anschlussstelle 6 in der Längsachse 21 federnd gelagert.

Im Vorrichtungsgehäuse 1 ist ein Zahnrad 31 drehbar gelagert, wobei am Zahnrad 31 ein Antriebsorgan 32 in Form einer Klinke angebracht ist. In der einen Drehrichtung des Zahnrades ist dieses mit dem Antriebsorgan 32 drehfest verbunden und in der anderen Drehrichtung ist ein Freilauf zwischen Zahnrad 31 und Antriebsorgan 32 wirksam. Die Stange 12 hat einen in Fig. 1 gezeigten Zahnstangenabschnitt 33, der mit dem Zahnrad 31 kämmt. Aus Fig. 3 ist ersichtlich, dass der Betätigungsarm 5 eine Rolle 34 trägt, die in später erläuterter Weise mit dem Antriebsorgan 32 in Eingriff kommt, wenn sich dieses in der Stellung 32' befindet. Befindet sich der Betätigungsarm 5 in seiner Stellung 5', so befindet sich die Rolle 34 in ihrer Stellung 34' nach Fig. 3.

Die Arbeitsweise mit der erläuterten Vorrichtung ist folgendermassen:
In der Betriebsstellung der Vorrichtung befindet sich der Lasthaken 3 in der gezeigten Stellung nach den Figuren 1 und 3. Da das Lastseil 7 noch nicht belastet ist, da im Lasthaken 3 noch keine Last hängt, befindet sich die gesamte Vorrichtung in der Stellung nach Fig. 1, d.h. die Stange 12 befindet sich in ihrer Nicht-Betriebsstellung (Nicht-Verriegelungsstellung), da der Vorsprung 17 des Rückhalteorgans 16 in der Ringnut 15 liegt, so dass die Feder 13 die Stange 12 nicht in die Stellung nach Fig. 12' drücken kann. Die Sperrklinke 9 kann somit in Fig. 1 nach oben geschwenkt werden, so dass das Hakenmaul 8 frei ist, um eine Last in den Haken 3 einzuhängen. Die Sperrklinke 9 geht dann federbelastet wieder in die in Fig. 1 gezeigte Stellung zurück. Wenn nunmehr diese am Haken 3 hängende Last durch den Hubschrauber vom Boden abgehoben wird und diese Last so gross ist, dass das Tellerfederpaket 27 zusammengedrückt wird, wird das Rückhalteorgan 16 mit Vorsprung 17 in Fig. 1 nach oben bewegt und gelangt ausser Eingriff mit der Stange 12. Nunmehr drückt die Feder 13 die Stange 12 in die Verriegelungsstellung 12'. Die Sperrklinke 9 kann nunmehr nicht mehr in Fig. 1 nach oben schwenken, da sie an der in der Stellung 12' befindlichen Stange anschlägt. Das Hakenmaul 8 bleibt somit verschlossen. Der Hubschrauber befördert nunmehr die am Haken 3 hängende Last zur gewünschten Stelle, wobei sich die Last mit dem Vorrichtungsgehäuse 1 mittels des Wälzlagers 23 gegenüber der Lastseil-Anschlussstelle 6 frei drehen kann. Der zylindrische Teil 20 vom Rückhalteorgan 16 ist hierbei vom Wälzlager 22 abgehoben. Wenn nunmehr der Hubschrauber plötzlich durchsackt und das Lastseil 7 nicht mehr belastet ist, entspannt sich das Tellerfederpaket 27 und das Rückhalteorgan 16 geht gegenüber dem Vorrichtungsgehäuse 1 nach unten, wobei der Vorsprung 17 auf die Mantelfläche der Stange 12 trifft und nunmehr durch Zusammendrücken der Feder 29 nach innen ausweichen kann. Da weiterhin die Stange 12 sich in ihrer Stellung 12' befindet, kann auch nicht die am Haken 3 hängende Last (und auch nicht das schlaff gewordene Lastseil 7) von aussen her in das Hakenmaul 8 eindringen, so dass auch nicht die Last aus dem Haken 3 gelangen kann. Das Durchsacken des Hubschraubers und das freie Fallen der Last mit der Lasttragvorrichtung kann federelastisch durch das Tellerfederpaket 27 aufgefangen werden, wobei auch Schläge in der anderen Richtung durch den elastischen Ring 24 aufgefangen werden.

Die Stange 12 befindet sich nach wie vor in ihrer Verriegelungsstellung 12'. Sie wurde in diese Stellung durch die Feder 13 gedrückt, wobei der Zahnstangenabschnitt 33 das Zahnrad 31 so verdreht hat, dass sich das Antriebsorgan 32 in der Stellung 32' befindet. Bei dieser Betätigung war also eine drehfeste Verbindung zwischen Zahnrad 31 und Antriebsorgan 32 vorhanden.

Wenn nunmehr der Hubschrauber durch Fernsteuerung die Last vom Lasthaken 3 abgeben will, so wird in der eingangs erläuterten Weise über Fernsteuerung der Lasthaken 3 in den Figuren 1 und 3 im Uhrzeigersinn geschwenkt, so dass das Hakenmaul 8 freigegeben wird und die Last ausser Eingriff mit dem Haken 3 gelangt. Beim nach unten Schwenken des Hakens 3 gelangt der Betätigungsarm 5 in seine Stellung 5'. Im Bewegungsweg der Rolle 34 liegt das Antriebsorgan 32 in seiner Stellung 32'. Das Antriebsorgan 32 schwenkt hierbei entgegen dem Uhrzeigersinn ohne Bewegung des Zahnrades 31, da in dieser Drehrichtung ein Freilauf zwischen Zahnrad 31 und Antriebsorgan 32 wirksam ist. Die Rolle 34 gelangt in ihre Stellung 34', und die Stange 12 befindet sich weiterhin in ihrer Verriegelungsstellung 12'. Nach Abgeben der Last drückt die Gasfeder 11 den Betätigungsarm 5 und damit auch den Lasthaken 3 wieder in die in Fig. 3 mit vollausgezogenen Linien gezeigte Stellung. Die Rolle 34 schlägt hierbei auf das in der Stellung 32' befindliche Antriebsorgan und schwenkt dieses in die mit vollausgezogenen Linien gezeigte Stellung. Hierbei ist eine drehfeste Verbindung zwischen Antriebsorgan 32 und Zahnrad 31 vorhanden, so dass hierdurch das Zahnrad 31 gedreht wird und die Stange 12 in ihre Nicht-Betriebsstellung gegen die Kraft der Feder 13 bewegt wird. Der als Stange 12 ausgebildete Riegel wird also in seine Nicht-Betriebsstellung bewegt, während der Lasthaken 3 in seine Betriebsstellung bewegt wird. In der Nicht-Betriebsstellung der Stange 12 nach Fig. 1 und bei abgegebener Last schnappt der Vorsprung 17 des Rückhalteorgans 16 wieder in die Ringnut 15 nach Fig. 1 ein. Der Lasthaken 3 ist nunmehr bereit, eine neue Last aufzunehmen, da die Sperrklinke 9 in Fig. 1 so weit nach oben geschwenkt werden kann, dass das Hakenmaul 8 ganz frei ist.

## Patentansprüche

1. Lasttragvorrichtung, mit einem am Vorrichtungsgehäuse (1) schwenkbar (4) angelenkten Lasthaken (3), einer Anschlussstelle (6) für ein Lastseil (7) und mit einer Sperrklinke (9) für ein Hakenmaul (8), mit einer Einrichtung zum ferngesteuerten Schwenken des Lasthakens (3) und damit Oeffnen des Hakenmauls (8) zum Abgeben der Last vom Lasthaken (3), mit einem im Vorrichtungsgehäuse (1) hin- und herbewegbaren Riegel (12), der in seiner Verriegelungsstellung (12') im Bewegungsweg der das Hakenmaul (8) freigebenden Sperrklinke (9) liegt, zur Verhinderung des Freigebens des Hakenmauls (8), dadurch gekennzeichnet, dass der Riegel (12) als durch eine Feder (13) belastete Stange ausgebildet ist, wobei diese Feder (13) das Bestreben hat, die Stange (12) in die Verriegelungsstellung (12') zu schieben, mit einem an der Stange angreifbaren lastabhängigen Rückhalteorgan (16,17) für die Verschiebung der Stange, wobei das Rückhalteorgan (16,17) über eine zweite Feder (27) am Vorrichtungsgehäuse (1) in der Vertikalen (21) abgestützt ist.

2. Vorrichtung nach Anspruch 1, dadurch gekennzeichnet, dass die zweite Feder (27) ein Tellerfederpaket ist, das einerends am Vorrichtungsgehäuse (1) und andererends an der Anschlussstelle (6) für das Lastseil (7) abgestützt ist, zur vertikal federnden Lagerung des Vorrichtungsgehäuses (1) gegenüber der Lastseil-Anschlussstelle (6).

3. Vorrichtung nach Anspruch 1, dadurch gekennzeichnet, dass das Rückhalteorgan (16) einen innerhalb der zweiten Feder (27) vertikal stehenden Tragzapfen (18) aufweist, der die Anschlussstelle (6) für das Lastseil (7) trägt, und dass der Tragzapfen (18) um seine Längsachse (21) drehbar im Vorrichtungsgehäuse (1) gelagert ist, zur frei drehbaren Lagerung des Vorrichtungsgehäuses (1) gegenüber der Lastseil-Anschlussstelle (6).

4. Vorrichtung nach Anspruch 1, dadurch gekennzeichnet, dass der schwenkbare Lasthaken (3) einen Betätigungsarm (5) aufweist, in dessen Bewegungsweg ein Antriebsorgan (32) für den hin- und herbewegbaren Riegel (12) liegt, zum Bewegen des Riegels in seine Nicht-Betriebsstellung beim Schwenken des Lasthakens (3) in seine Betriebsstellung.

5. Vorrichtung nach Ansprüchen 1 und 4, dadurch gekennzeichnet, dass die Stange (12) einen Zahnstangenabschnitt (33) aufweist, der mit einem Zahnrad (31) kämmt, das mit dem Antriebsorgan (32) in einer Drehrichtung drehfest verbunden ist und in der anderen Drehrichtung ein Freilauf zwischen Zahnrad (31) und Antriebsorgan (32) wirksam ist.

6. Vorrichtung nach Ansprüchen 1 und 3, dadurch gekennzeichnet, dass im vertikalen Tragzapfen (18) des Rückhalteorgans (16) ein federbelasteter Stift (17) sitzt, der einen federbelasteten Vorsprung des Rückhalteorgans (16) bildet.

7. Vorrichtung nach Anspruch 3, dadurch gekennzeichnet, dass der vertikale Tragzapfen (18) des Rückhalteorgans (16) über Wälzlager (22, 23) am Vorrichtungsgehäuse (1) drehbar abgestützt ist.

8. Vorrichtung nach Anspruch 3, 6 oder 7, dadurch gekennzeichnet, dass der vertikale Tragzapfen (18) ein gegabeltes oberes Ende (19) für die Anschlussstelle (6) des Lastseiles (7) aufweist.

9. Vorrichtung nach Anspruch 1 oder 5, dadurch gekennzeichnet, dass die Stange (12) eine Ringnut (15) aufweist, in die das Rückhalteorgan (16, 17) einrastbar ist, zur Verhinderung der Verschiebung der Stange (12) in ihre Verriegelungsstellung (12').

## Claims

1. Load carrying device, with a load hook (3) pivotably (4) linked onto the device casing (1), a connection point (6) for a load rope (7) and with a stop pawl (9) for a hook mouth (8), with a device for the remote controlled pivoting of the load hook (3) and thereby opening of the hook mouth (8) for the releasing of the load from the load hook (3), with a locking bar (12) reciprocatable in the device casing (1), which in its locking position (12') is located in the path of movement of the stop pawl (9) clearing the hook mouth (8), for prevention of the clearing of the hook mouth (8), characterized in that the locking bar (12) is designed as a bar loaded by a spring (13), whereby this spring (13) strives to move the locking bar (12) into the locking position (12'), with a load dependent retaining member (16, 17) adapted to engage the bar for a dislocation of the bar, whereby the retaining member (16, 17) is supported in the vertical direction (21) via a second spring (27) at the device casing (1).

2. Device according to claim 1, characterized in that the second spring (27) is a cup spring pile which is supported at the one end at the device casing (1) and at the other end at the connection point (6) for the load rope (7), for a vertically springy support of the device casing (1) against the load rope connection point (6).

3. Device according to claim 1, characterized in that the retaining member (16) comprises a supporting stub (18) standing vertically inside of the second spring (27) which carries the connection point (6) for the load rope (7), and that the supporting stub (18) is supported in the device casing (1) for rotation around its longitudinal axis (21), for a freely rotatable support of the device casing (1) relative to the load rope connection point (6).

4. Device according to claim 1, characterized in that the pivotable load hook (3) comprises an operating arm (5), in the path of movement thereof a driving member (32) for the reciprocatably movable locking bar (12) is located, for a moving of the locking bar into its non-operating position upon a pivoting of the load hook (3) into its operating position.

5. Device according to claims 1 and 4, characterized in that the bar (12) comprises a rack section (33) which is mounted to the driving member (32) to positively rotate therewith in the one sense of rotation, and where a free wheeling is active between gear wheel (31) and driving member (32) in the opposite sense of rotation.

6. Device according to claims 1 and 3, characterized in that a spring loaded rod (17) sits in the vertical supporting stub (18) of the retaining member (16) which forms a spring loaded projection of the retaining member (16).

7. Device according to claim 3, characterized in that the vertical supporting stub (18) of the retaining member (16) is rotatably supported at the device casing (1) by roller bearings (22, 23).

8. Device according to claims 3, 6 or 7, characterized in that the vertical supporting stub (18) comprises a forked upper end (19) for the connection point (6) of the load rope (7).

9. Device according to claims 1 or 5, characterized in that the bar (12) comprises an annular groove (15) into which the retaining member (16, 17) can be latched, for prevention of the displacing of the bar (12) into its locking position (12').

## Revendications

1. Dispositif porte-charge comportant un crochet porte-charge (3) pivotant (4) articulé sur un boîtier (1) du dispositif, une attache (6) pour un câble porteur (7) et un cliquet d'arrêt (9) pour une ouverture de crochet (8), un dispositif de commande à distance du pivotement du crochet porte-charge (3) et, par là, du dégagement de l'ouverture de crochet (8) pour dégager la charge du crochet porte-charge (3), une barre (12) susceptible de coulisser dans le boîtier (1) du dispositif en avant et en arrière, qui, dans sa position de blocage (12'), se trouve sur la trajectoire du cliquet d'arrêt (9) qui débloque l'ouverture de crochet (8), pour empêcher le déblocage de l'ouverture de crochet (8), caractérisé en ce que la barre (12) est formée d'une tige chargée par un ressort (13), ce ressort (13) ayant tendance à faire coulisser la tige (12) vers la position de blocage (12'), un organe de retenue (16, 17) dépendant de la charge pouvant venir en prise avec la tige étant prévu pour le coulissement de la tige, l'organe de retenue (16, 17) étant en appui à la verticale (21) sur le boîtier (1) du dispositif par l'intermédiaire d'un deuxième ressort (27).

2. Dispositif selon la revendication 1, caractérisé en ce que le deuxième ressort (27) est constitué d'une pile de rondelles Belleville en appui d'un côté sur le boîtier (1) du dispositif et de l'autre sur l'attache (6) de câble porteur (7), afin d'assurer le montage élastique vertical du boîtier (1) du dispositif par rapport à l'attache (6) de câble porteur.

3. Dispositif selon la revendication 1, caractérisé en ce que l'organe de retenue (16) présente un tenon porteur (18), disposé verticalement à l'intérieur du deuxième ressort (27), qui porte l'attache (6) de câble porteur (7), et en ce que le tenon porteur (18) est disposé dans le boîtier (1) du dispositif de façon pivotante autour de son axe longitudinal (21), pour assurer le montage en rotation libre du boîtier (1) du dispositif par rapport a l'attache de câble porteur.

4. Dispositif selon la revendication 1, caractérisé en ce que le crochet porte-charge (3) pivotant présente un bras de manoeuvre (5) sur la trajectoire duquel se trouve un organe d'actionnement (32) de la barre (12) coulissante en avant et en arrière, pour faire passer la barre dans sa position d'arrêt lors du pivotement du crochet porte-charge (3) dans sa position d'utilisation.

5. Dispositif selon les revendications 1 et 4, caractérisé en ce que la tige présente une partie de crémaillère (33) qui engrène avec une roue dentée (31) reliée avec blocage en rotation à l'organe d'actionnement (32) dans un sens de rotation et, permettant, dans l'autre sens de rotation, une rotation libre entre la roue dentée (31) et l'organe d'actionnement (32).

6. Dispositif selon les revendications 1 et 3, caractérisé en ce que sur le tenon porteur vertical (18) de l'organe de retenue (16) se trouve une goupille (17) chargée par ressort qui forme une saillie chargée par ressort de l'organe de retenue (16).

7. Dispositif selon la revendication 3, caractérisé en ce que le tenon porteur vertical (18) de l'organe de retenue (16) est en appui de façon pivotante sur le boîtier (1) du dispositif par l'intermédiaire de paliers à roulement (22, 23).

8. Dispositif selon la revendication 3, 6 ou 7, caractérisé en ce que le tenon porteur vertical (18) présente une extrémité supérieure en fourche (19) pour l'attache (6) du câble porteur (7).

9. Dispositif selon la revendication 1 ou 5, caractérisé en ce que la tige (12) présente une gorge annulaire (15) dans laquelle l'organe de retenue (16, 17) peut être enclenché, pour empêcher le coulissement de la tige (12) dans sa position de blocage (12').
